# EUROPÄISCHE PATENTSCHRIFT

(11) **EP 2 239 536 B1**
(45) Veröffentlichungstag und Bekanntmachung des Hinweises auf die Patenterteilung: **27.12.2017**
(21) Anmeldenummer: 10003729.0
(22) Anmeldetag: 07.04.2010
(51) Int. Cl.: F42C 19/08, F42B 12/22

(54) **Einstellbares Zündsystem für einen Gefechtskopf**
Selectable initiation system for a warhead
Système d'allumage réglable pour une tête militaire

(30) Priorität: 09.04.2009 DE 102009017160
(43) Veröffentlichungstag der Anmeldung: 13.10.2010
(73) Patentinhaber: TDW Gesellschaft für verteidigungstechnische Wirksysteme mbH, 86529 Schrobenhausen (DE)
(72) Erfinder: Arnold, Werner, 85051 Ingolstadt (DE)
(74) Vertreter: Avenhaus, Beate

(56) Entgegenhaltungen:
- DE-A1- 10 227 002
- DE-B3-102006 048 299
- SE-L- 9 101 998

## Beschreibung

Die Erfindung betrifft eine umschaltbare zylindrische Wirkladung eines Gefechtskopfes mit einer Splitter bildenden Hülle und mit einer innerhalb der Sprengladung angeordneten rohrförmigen Halterung für eine Vielzahl verteilt angeordneter Pellets, sowie wenigstens einer Zündeinrichtung für die Wirkladung. Die DE 10 2006 048 299 B3 betrifft eine umschaltbare zylindrische Wirkladung eines Gefechtskopfes gemäß dem Oberbegriff der unabhängigen Ansprüche, mit einer Splitter bildenden Hülle und einer innerhalb der Sprengladung angeordneten rohrförmigen Halterung für eine Vielzahl verteilt angeordneter Pellets und einem entlang der Hauptachse verlaufenden Hohlraum, in dem entweder wenigstens eine darin verschiebbar gelagerte Zündeinrichtung oder wenigstens zwei stationäre Zündeinrichtungen vorgesehen sind. Stirnseitig ist eine plattenförmige Übertragerladung angeordnet, welche mit einem Detonationswellenlenker versehen ist, der im Fall deren Zündung eine etwa senkrecht zur Halterung verlaufende Front der Detonationswelle bewirkt. Hiermit kann die Formung der Splitter beeinflusst werden, eine Leistungssteuerung der Wirkladung ist jedoch nicht vorgesehen.

Die DE 102 27 002 A1 beschreibt einen Gefechtskopf, der eine Zerlegeladung aufweist, die beispielsweise auf die Hauptladung ausgerichtet ist und diese zerlegen kann. Erst mit Hilfe weiterer Maßnahmen kann auch eine Deflagration erreicht werden, wobei in dieser Position ein erheblicher Raumbedarf im Gefechtskopf notwendig ist. Weiterhin kann mit der Hauptladung nur eine Splittersorte erzeugt werden, da die Gefechtskopfhülle im Bereich der Zerlegeladung aus Kunststoff bestehen soll, der nur ballistisch unwirksame Splitter bildet. Falls die hier beschriebene Zerlegeladung auf den vorgenannten Gefechtskopf angewendet würde, entfällt die Möglichkeit der Steuerung der Splittergröße.

Schließlich enthält die SE 9 101 998 A einen Gefechtskopf mit einem Penetrator, dem eine ringförmige Schneidladung vorgeschaltet ist. Eine derartige Schneidladung ist nicht geeignet, eine gesteuerte Leistungsminderung eines Gefechtskopfes herbeizuführen, der eine Steuerung der Splittergröße beinhaltet.

Es ist deshalb Aufgabe der vorliegenden Erfindung, eine Wirkladung mit einer Splitter bildenden Hülle hinsichtlich der Initiierung so zu erweitern, dass außer der Einstellbarkeit der Splitterform gleichzeitig auch noch die Dosierung der von der Wirkladung abgegebenen Leistung in weiten Grenzen einstellbar ist, ohne dass die eine Funktion die andere ausschließt.

Diese Aufgabe wird in konstruktiv einfacher Weise dadurch gelöst, dass an einer von den Zündeinrichtungen beabstandeten Stirnseite der Wirkladung im Bereich einer Kreislinie um die Hauptachse und zwischen dem Hohlraum und der rohrförmigen Halterung eine Vielzahl gleichförmig verteilt angeordneter, auf die Wirkladung ausgerichteter Projektile oder Splitter bildender Ladungen angeordnet ist, welche zu einem in Relation zum Zündzeitpunkt der Wirkladung einstellbaren Zeitpunkt zündbar sind und dass die Intensität der gezündeten Projektile oder Splitter bildenden Ladungen auf die deflagrative Initiierung der Wirkladung oder deren Zerlegung begrenzt ist. Dabei ist die Intensität der gezündeten Projektile oder Splitter bildenden Ladungen auf die deflagrative Initiierung der Wirkladung oder deren Zerlegung begrenzt. Statt einer einzelne Projektile oder Splitter bildender Ladung kann auch eine solche zum Einsatz kommen, die eine ringförmig kontinuierliche Einlage aufweist und somit als eine Art ringförmige Schneidladung wirksam ist.

Diese Vorrichtung realisiert auf einfache Weise sowohl die Einstellung der von der Wirkladung abgegebenen Leistung, als auch die Beeinflussung der Größe der erzeugten Splitter, wobei letztere auch in Kombination mit der reduzierten Leistung der Wirkladung möglich ist.

Es hat sich als vorteilhaft erwiesen, die Projektile oder Splitter bildenden Ladungen von einer Schockwellen dämpfenden Halterung zu umgeben. Damit sind weitere Einrichtungen des Gefechtskopfes, wie beispielsweise ein vor der Wirkladung angeordneter Suchkopf vor destruktiven Einflüssen geschützt und die Wirkung der Ladungen wird ausschließlich auf die Sprengladung konzentriert. Weiterhin wird durch die Dämpfungsschicht eine frühzeitige, ungewollte Initiierung der Sprengladung unterbunden. Schließlich wird durch diese Dämpfungsschicht auch unnötige weitere Splitterbildung verhindert (wie bei einer Metallhalterung), die nicht wie bei der eigentlichen Sprengladung gesteuert werden kann.

Die erfindungsgemäße Vorrichtung kann in gleicher Weise bei glatten, ungekerbten / kontinuierlichen Hüllen, als auch bei Hüllen mit vorgeformten Splittern einer Wirkladung zum Einsatz kommen. Schließlich können auch vorgekerbte oder mit einer vorgekerbten Innenhülle versehene Hüllen eingesetzt werden.

Eine weitere vorteilhafte Bauform der erfindungsgemäßen Vorrichtung besteht darin, dass an Stelle der Vielzahl von Projektile oder Splitter bildenden Ladungen eine ringförmige und auf die Wirkladung ausgerichtete und Splitter bildende Ringladung vorgesehen ist.

Ausführungsbeispiele der Erfindung sind in der Zeichnung schematisch vereinfacht dargestellt und werden im Folgenden näher beschrieben. Es zeigen:
- Fig. 1:: eine Wirkladung mit einer Pellethalterung und einer Zerlegevorrichtung für die Wirkladung,
- Fig. 2:: unterschiedliche Ausführungsformen der Zerlegevorrichtung,
- Fig. 3:: eine initiierte Wirkladung zur Erzeugung natürlicher Splitter,
- Fig. 4:: eine Wirkladung nach Fig. 3 mit initiierter Zerlegeladung,
- Fig. 5:: eine Wirkladung mit veränderter Initiierungsposition,
- Fig. 6:: eine Wirkladung nach Fig. 5 mit initiierter Zerlegeladung.

Die Figur 1 zeigt vereinfacht eine umschaltbare Wirkladung 1, deren radiale Wirkung je nach den örtlichen Gegebenheiten am Einsatzort verändert werden kann. Erfindungsgemäß besteht gleichzeitig die Möglichkeit, die Leistung der Wirkladung in weiten Grenzen einzustellen.

In der Figur 1 ist rechts vom Schnitt A-A eine Wirkladung 1 mit einem zylinderförmigen Halter PH für eine Vielzahl verteilt angeordneter Pellets PE dargestellt. Zur Initiierung der Wirkladung können wahlweise ortsfeste Zündketten ZK1, ZK2 verwendet werden, die auf der Hauptachse 2 der Wirkladung 1 und gegebenenfalls im zentralen Hohlraum 3 der Wirkladung 1 angeordnet sind. Alternativ kann auch eine innerhalb des Hohlraums 3 längsverschiebbare Zündkette ZK2 zum Einsatz gebracht werden.

Die Splitter bildende Hülle 7 ist als eine nicht vorgekerbte Metallhülle 7 dargestellt, welche beispielsweise aus Stahl oder Schwermetall gefertigt sein kann. Alternativ kann die Hülle auch aus vorgeformten Splittern hergestellt sein, wobei wiederum die vorgenannten Materialien bevorzugt Verwendung finden.

Der zentrale Bereich der Wirkladung ist als Hohlraum bewusst freigelassen. Er wird für die beabsichtigte zumindest teilweise Zerlegung der Wirkladung 1 benötigt, damit die Trümmer der zerlegten Wirkladung diesen Hohlraum für die Volumenkompensation nützen können. Darüber hinaus wird der Hohlraum 3 bei Verwendung einer in Pfeilrichtung längsverschiebbaren Zündkette ZK1 genutzt.

Die Bauteile der Wirkladung 1 sind in der Figur 1 rechts von der Schnittlinie A-A dargestellt. Links von dieser Schnittlinie befinden sich die Bestandteile der Zerlegerladung 5. Diese ist ein zusätzliches Bauteil, das an die Stirnseite der Wirkladung 1 angefügt wird. Sein Zweck ist die mechanische Zerlegung oder die chemische Umsetzung eines beliebigen Teils der Sprengladung in einer Reaktion auf niedrigem Energieniveau (Low Order Reaction).

Die Zerlegerladung 5 weist hierfür eine Vielzahl von Splitter oder Projektile bildenden Ladungen 5 auf, die zeitgleich initiiert werden. Die Zündeinrichtung ist in der Figur 1 mit ZK3 bezeichnet. Diese Ladungen sind in einer Halterung 6 angeordnet, die aus Schockwellen dämpfendem Material besteht. Für den Fall, dass es sich bei der Wirkladung um eine abschussfähige Munition handelt, sind in der Figur 1 bei der Zündeinrichtung ZK3 Pfeile mit der bevorzugten Richtung der Beschleunigung beim Abschuss der Munition eingezeichnet. Damit wird eine ungewollte räumliche Trennung der Zerlegerladung 5 von der Wirkladung 1 vermieden, da die Trägheitskräfte auf die wesentlich leichtere Zerlegerladung 5 weniger stark wirken.

In der Figur 2 sind Beispiele verschiedener Bauformen der Zerlegerladung 5 dargestellt. Die Gestaltungsmöglichkeit der Zerlegerladung ist jedoch nicht auf diese Ausführungsformen begrenzt. Das obere Beispiel für eine Zerlegerladung 5 ist für die Bildung von einer Anzahl von mittels Explosion geformter Projektile (Explosively Formed Projectiles) EFP ausgelegt. Die hierfür benötigten kalottenförmigen Einlagen 8a der einzelnen projektilbildenden Ladungen 5b, 5c, 5d ... können beispielsweise aus Armco-Eisen geformt sein.

Das mittlere Beispiel in der Figur 2 weist trichterförmigen Einlagen 8b zur Bildung von stachelförmigen Projektilen MFS auf. Hierfür eignen sich in besonderer Weise Einlagen aus Kupfer, ohne dass die Materialauswahl hierauf beschränkt wäre. Ebenso ist die in den beiden vorgenannten Beispielen dargestellte Anzahl von je sechs projektilbildenden Ladungen 5b, 5c, 5d ... keine zwingende Vorgabe.

Die beiden genannten Fälle (EFP aus Armco-Eisen oder MFS aus Kupfer) müssen nicht notwendigerweise "diskret" - also in einzelnen Projektilen (hier 6) - ausgeformt sein, sie können auch "analog"-kontinuierlich in Form einer ringförmigen Auskleidung gestaltet sein. In diesem Fall wirken sie wie eine kontinuierliche Schneidladung, also statt einzelner (z.B. 6) Projektile / Splitter, ein ganzer Ring derartiger Wirkungsüberträger.

Im unteren Beispiel wird schließlich anstelle der einzelnen Ladungen eine ringförmige Ladung 5a, mit einer im Beispiel etwa ebenen Einlage 8c, zur Erzeugung von vielen Splittern SPL verwendet.

Entscheidend bei der Auslegung der Projektile bzw. Splitter bildenden Ladungen ist, dass zumindest ein wählbarer Teil der Sprengladung 1 durch deren Einwirkung zumindest mechanisch und maximal in einer schwachen chemischen Reaktion, beispielsweise in Form einer Deflagration, zerlegt oder umgesetzt wird.

In der Figur 3 ist eine Anordnung dargestellt, in der die Wirkladung ihre volle Leistung abgibt und so genannte natürliche Splitter gebildet werden. Dazu wird lediglich die in der Zeichnung ganz rechts angeordnete Zündkette ZK 2 zum Zeitpunkt t₁ initiiert während die Zündkette ZK 3 der Zerlegerladung 5 nicht aktiviert wird. Damit wird die Wirkladung vollständig umgesetzt. Die sich nacheinander ergebenden Positionen der sich entwickelnden Detonationsfront sind mit den Bezugszeichen 10 bis 40 entsprechend ihrer chronologischen Reihenfolge bezeichnet. Die Detonationsfront trifft dabei streifend auf die Halterung 6 der Pellets PE und auch auf die Hülle 7 der Sprengladung 1. Aufgrund des streifenden Einfalls der Detonationswelle findet die Durchzündung der Pellets PE sukzessive gleichzeitig mit der Detonation der eigentlichen Sprengladung statt. Aufgrund dessen verlieren die Pellets PE ihre Funktion der Bildung von Druckspitzen. In Folge dessen wird die Hülle 7 in natürliche Splitter NSPL unterschiedlicher Größe, die sich nach dem Zufallsprinzip ergibt, zerlegt.

Die Darstellung in Figur 4 geht von der gleichen Anordnung aus, wie sie in der Figur 3 gezeigt ist. Hier wird aber die Zündkette ZK 3 der Zerlegerladung 5 als erste zum Zeitpunkt t₁ gezündet. Gemäß der Abbildung werden von der Zerlegerladung 5 beispielsweise EFP-Projektile erzeugt, die auf der Stirnseite der Sprengladung 1, welche dem Schnitt AA entspricht, in diese eindringen. Dabei wird die Sprengladung sukzessive - in der Zeichnung von links nach rechts - zerlegt. Dies geschieht entweder mechanisch oder chemisch auf einem niedrigen Energielevel (deflagrativ). Der zentrale Hohlraum 3 dient hierbei als Kompensationsraum zur Aufnahme von Sprengladungsresten. Im zerlegten Teil 1a der Sprengladung 1 sinkt dabei die Dichte der Sprengladung unter einen kritischen Wert. Unterhalb dieses Werts ist die Sprengladung nicht mehr zu einer Detonation fähig.

Nach einer wählbaren Verzögerungszeit Δt = t₂ - t₁ wird auch die Zündkette ZK 2 der Sprengladung 1 initiiert und die Detonationswellen 10 - 30 breiten sich wie oben beschrieben aus. Dadurch wird im verbliebenen Teil der Sprengladung 1 die Hülle 7 in natürliche Splitter NSPL zerlegt.

Durch Variation der Verzögerungszeit Δt lässt sich auf diese Weise die Splitter- und die Blastleistung zwischen 0% und 100% einstellen. Die Leistung der Wirkladung ist somit in weiten Grenzen einstellbar.

Die Figur 5 zeigt eine ähnliche Anordnung wie die Figur 1, jedoch mit dem Unterschied, dass die Zündkette ZK 2 nun etwa in der Mitte der Sprengladung 1 angeordnet ist. Dies kann zum einen durch Verschieben der Zündkette ZK 2 aus Figur 1 innerhalb des Hohlraums 3 erreicht worden sein. Zum anderen können auch beispielsweise zwei stationäre Zündketten in den beschriebenen Positionen angeordnet sein.

Bei dieser Anordnung breitet sich die Detonationsfront 11, 21, 31 im Fall der Initiierung zunächst vorzugsweise radial bezüglich der Hauptachse 2 aus. Sie erreicht schließlich die Halterung 6 mit den darin gelagerten Pellets PE, die dadurch initiiert werden, wohingegen sich durch die Halterung nur eine langsamere Stoßwelle ausbreitet Auf diese Weise wird erreicht, dass man nach der Halterung viele sich punktförmig in die Sprengladung 1 ausbreitende Detonationsfronten hat. Durch Überlagerung dieser Fronten ergeben sich hohe Druckspitzen . Die daraus entstandene Form der Detonationsfront 31 führt anschließend in der Hülle 7 zu einer kontrollierten Zerlegung, beispielsweise in der Gestalt größerer Splitter KSPL. Die Zündkette ZK 3 der Zerlegerladung 5 wird hierbei nicht aktiviert. Die Leistung der Sprengladung 1 wird somit nicht dosiert. Die Einstellbarkeit der Leistung ist schließlich mit Hilfe einer Anordnung gemäß Figur 6 möglich. Die grundsätzliche Anordnung in Figur 6 entspricht derjenigen von Figur 5. Zusätzlich wird jedoch zum Zeitpunkt t₁ die Zündkette ZK 3 aktiviert, die - ähnlich wie bereits zu Figur 4 beschrieben - mittels beispielsweise hier der Projektile EFP von der Stirnseite her die Sprengladung 1 zerlegt. Damit kann in ähnlicher Weise die Splitter- und die Blastleistung der Sprengladung 1 von 0% bis 100% variiert werden.

Die Position der Zündkette ZK 2 in Figur 6 muss nicht zwingend mittig sein. Sie kann auch außermittig rechts der Mittellage sein, wenn mehr als 50% der Sprengladung 1 mechanisch oder deflagrativ zerlegt werden sollen. Dies betrifft dann den Leistungsbereich von 0% bis 50%. Der Anteil der jeweils erzeugten Splitter ergibt sich dann wieder aus der wählbaren Verzögerungszeit Δt = t₂ - t₁.

## Patentansprüche

1. Umschaltbare zylindrische Wirkladung eines Gefechtskopfes mit einer Splitter bildenden Hülle und mit einer innerhalb der Sprengladung angeordneten rohrförmigen Halterung für eine Vielzahl verteilt angeordneter Pellets, wobei in der Wirkladung ein entlang der Hauptachse der Wirkladung verlaufender Hohlraum vorgesehen ist, in dem wenigstens eine darin verschiebbar gelagerte Zündeinrichtung (ZK₂) oder im Bereich der Hauptachse zwei stationäre Zündeinrichtungen (ZK₁, ZK₂) angeordnet sind, **dadurch gekennzeichnet, dass**
an einer von dem wenigstens eine verschiebbar gelagerte Zündeinrichtung (ZK₂) oder den zwei stationären Zündeinrichtungen (ZK₁, ZK₂) beabstandeten Stirnseite (4) der Wirkladung (1) im Bereich einer Kreislinie um die Hauptachse (2) eine Vielzahl gleichförmig verteilt angeordneter, auf die Wirkladung (1) zwischen dem Hohlraum (3) und der rohrförmigen Halterung (PH) ausgerichteter Projektile oder Splitter bildender Ladungen (5) angeordnet ist, welche zu einem in Relation zum Zündzeitpunkt (t₂) der Wirkladung (1) einstellbaren Zeitpunkt (t₁) zündbar sind; und die Intensität der gezündeten Projektile oder Splitter bildenden Ladungen auf die deflagrative Initiierung der Wirkladung (1) oder deren Zerlegung begrenzt ist.

2. Umschaltbare zylindrische Wirkladung nach Anspruch 1, wobei die Projektile oder Splitter bildenden Ladungen (5) von einer Schockwellen dämpfenden Halterung (6) umgeben sind.

3. Umschaltbare zylindrische Wirkladung nach Anspruch 1 oder 2 wobei die Splitter bildende Hülle (7) ungekerbt / kontinuierlich oder mit vorgeformten Splittern belegt ist.

4. Umschaltbare zylindrische Wirkladung eines Gefechtskopfes mit einer Splitter bildenden Hülle und mit einer innerhalb der Sprengladung angeordneten rohrförmigen Halterung für eine Vielzahl verteilt angeordneter Pellets, wobei in der Wirkladung ein entlang der Hauptachse der Wirkladung verlaufender Hohlraum vorgesehen ist, in dem wenigstens eine darin verschiebbar gelagerte Zündeinrichtung (ZK₂) oder im Bereich der Hauptachse zwei stationäre Zündeinrichtungen (ZK₁, ZK₂) angeordnet sind, **dadurch gekennzeichnet, dass** an einer von dem wenigstens eine verschiebbar gelagerte Zündeinrichtung (ZK₂) oder den zwei stationären Zündeinrichtungen (ZK₁, ZK₂) beabstandeten Stirnseite (4) der Wirkladung (1) im Bereich einer Kreislinie um die Hauptachse (2) eine ringförmige und auf die Wirkladung zwischen dem Hohlraum (3) und der rohrförmigen Halterung (PH) ausgerichtete, Splitter bildende Ringladung (5a) vorgesehen ist, welche zu einem in Relation zum Zündzeitpunkt (t₂) der Wirkladung (1) einstellbaren Zeitpunkt (t₁) zündbar sind; und die Intensität der Ringladung (5a) auf die deflagrative Initiierung der Wirkladung (1) oder deren Zerlegung begrenzt ist..

## Claims

1. Switchable cylindrical explosive charge of a warhead with a fragmenting casing and with a tubular holder, arranged within the explosive charge, for a multiplicity of pellets arranged in a distributed manner, a hollow space that extends along the principal axis of the explosive charge being provided in the explosive charge and having arranged therein at least one displaceably mounted ignition device (ZK₂) or, in the region of the principal axis, two stationary ignition devices (ZK₁, ZK₂),
**characterized in that**
arranged on an end face (4) of the explosive charge (1) that is at a distance from the at least one displaceably mounted ignition device (ZK₂) or the two stationary ignition devices (ZK₁, ZK₂) there are in the region of a circular line around the principal axis (2) a multiplicity of projectile-forming or fragmenting charges (5) that are arranged in a uniformly distributed manner, are aligned with the explosive charge (1) between the hollow space (3) and the tubular holder (PH) and can be ignited at a point in time (t₁) that can be set in relation to the igniting point in time (t₂) of the explosive charge (1); and
the intensity of the ignited projectile-forming or fragmenting charges is limited to the deflagrative initiation of the explosive charge (1) or the disintegration thereof.

2. Switchable cylindrical explosive charge according to Claim 1, the projectile-forming or fragmenting charges (5) being surrounded by a shockwave-damping holder (6).

3. Switchable cylindrical explosive charge according to Claim 1 or 2, the fragmenting casing (7) being notched/continuous or covered with preformed fragments.

4. Switchable cylindrical explosive charge of a warhead with a fragmenting casing and with a tubular holder, arranged within the explosive charge, for a multiplicity of pellets arranged in a distributed manner, a hollow space that extends along the principal axis of the explosive charge being provided in the explosive charge and having arranged therein at least one displaceably mounted ignition device (ZK₂) or, in the region of the principal axis, two stationary ignition devices (ZK₁, ZK₂),
**characterized in that**
provided on an end face (4) of the explosive charge (1) that is at a distance from the at least one displaceably mounted ignition device (ZK₂) or the two stationary ignition devices (ZK₁, ZK₂) there is in the region of a circular line around the principal axis (2) an annular fragmenting ring charge (5a) that is aligned with the explosive charge between the hollow space (3) and the tubular holder (PH) and can be ignited at a point in time (t₁) that can be set in relation to the igniting point in time (t₂) of the explosive charge (1);
and
the intensity of the ring charge (5a) is limited to the deflagrative initiation of the explosive charge (1) or the disintegration thereof.

## Revendications

1. Charge active cylindrique permutable d'une ogive comprenant une gaine formant des fragments et comprenant un support de forme tubulaire disposé à l'intérieur de la charge explosive pour une pluralité de pastilles disposées de manière distribuée, un espace creux qui s'étend le long de l'axe principal de la charge active étant présent dans la charge active, dans lequel est disposé au moins un dispositif d'allumage (ZK₂) monté coulissant dans celui-ci ou sont disposés deux dispositifs d'allumage (ZK₁, ZK₂) fixes dans la zone de l'axe principal,
**caractérisée en ce que**
une pluralité de charges (5) formant des projectiles ou des fragments de forme identique, disposées de manière distribuée et orientées sur la charge active (1) entre l'espace creux (3) et le support de forme tubulaire (PH) sont disposées au niveau d'un côté frontal (4) de la charge active (1), espacé de l'au moins un dispositif d'allumage (ZK₂) monté coulissant ou des deux dispositifs d'allumage (ZK₁, ZK₂) fixes, dans la zone d'une ligne circulaire autour de l'axe principal (2),
lesquelles peuvent être allumées à un instant (t₁) réglable par rapport à l'instant d'allumage (t₂) de la charge active (1) ; et
l'intensité des charges formant des projectiles ou des fragments allumées est limitée à l'amorçage en déflagration de la charge active (1) ou sa destruction.

2. Charge active cylindrique permutable selon la revendication 1, les charges (5) formant des projectiles ou des fragments étant entourées par un support (6) qui amortit les ondes de choc.

3. Charge active cylindrique permutable selon la revendication 1 ou 2, la gaine (7) formant des fragments étant non entaillée/continue ou garnie de fragments préformés.

4. Charge active cylindrique permutable d'une ogive comprenant une gaine formant des fragments et comprenant un support de forme tubulaire disposé à l'intérieur de la charge explosive pour une pluralité de pastilles disposées de manière distribuée, un espace creux qui s'étend le long de l'axe principal de la charge active étant présent dans la charge active, dans lequel est disposé au moins un dispositif d'allumage (ZK₂) monté coulissant dans celui-ci ou sont disposés deux dispositifs d'allumage (ZK₁, ZK₂) fixes dans la zone de l'axe principal,
**caractérisée en ce que**
une charge annulaire (5a) formant des fragments, de forme annulaire et orientée sur la charge active entre l'espace creux (3) et le support de forme tubulaire (PH) est présente au niveau d'un côté frontal (4) de la charge active (1), espacé de l'au moins un dispositif d'allumage (ZK₂) monté coulissant ou des deux dispositifs d'allumage (ZK₁, ZK₂) fixes, dans la zone d'une ligne circulaire autour de l'axe principal (2), laquelle peut être allumée à un instant (t₁) réglable par rapport à l'instant d'allumage (t₂) de la charge active (1); et
l'intensité de la charge annulaire (5a) est limitée à l'amorçage en déflagration de la charge active (1) ou sa destruction.
